# EUROPÄISCHE PATENTSCHRIFT

(11) **EP 4 453 402 B1**
(45) Veröffentlichungstag und Bekanntmachung des Hinweises auf die Patenterteilung: **01.07.2026**
(21) Anmeldenummer: 22843806.5
(22) Anmeldetag: 22.12.2022
(51) Int. Cl.: F02F 3/22, F02F 3/02, F01M 1/06

(54) **DIESELMOTOR MIT HOCHDRUCK-EINSPRITZUNG UND AUFLADUNG**
DIESEL ENGINE WITH HIGH-PRESSURE INJECTION AND CHARGING FUNCTION
MOTEUR DIESEL À INJECTION HAUTE PRESSION ET SURALIMENTATION

(30) Priorität: 23.12.2021 DE 102021134521
(43) Veröffentlichungstag der Anmeldung: 30.10.2024
(73) Patentinhaber: Newgreen AG, 9422 Staad SG (CH); Newgreen American Inc., Pensacola, Florida 32503 (US)
(72) Erfinder: GESCHKE, Stephan, 9422 Staad SG (CH)
(74) Vertreter: Ullrich & Naumann PartG mbB
(86) Internationale Anmeldenummer: PCT/EP2022/087654
(87) Internationale Veröffentlichungsnummer: WO 2023/118534

(56) Entgegenhaltungen:
- EP-A1- 3 208 453
- CN-U- 207 583 501
- DE-A1- 102014 010 156
- US-A- 3 739 657
- US-A- 4 269 083
- US-B2- 9 068 530

## Beschreibung

Die Erfindung betrifft einen Dieselmotor mit Hochdruck-Einspritzung und Aufladung und/oder einer Verdichtungstemperatur von mehr als 700 °C und/oder einer Verbrennungstemperatur von mehr als 1.200 °C, einem Zylinder oder mehreren Zylindern mit einer jeweiligen Zylinderbohrung, einer einem jeweiligen Zylinder zugeordneten Pleuelstange und einem in der jeweiligen Zylinderbohrung angeordneten Kolben mit einer Oberseite, einer Unterseite und einer Umfangsfläche mit einem Nenndurchmesser, wobei die Oberseite zum Aufnehmen von Druckkräften eines Gases innerhalb des jeweiligen Zylinders ausgestaltet ist, die Unterseite eine Pleuelstangenaufnahme mit einer in einer Zug- und einer Druckrichtung wirkenden Hinterschneidung aufweist, sodass die Pleuelstangenaufnahme zum formschlüssigen und um eine Schwenkachse schwenkbaren Aufnehmen einer zur Aufnahme korrespondierenden Aufdickung der jeweiligen Pleuelstange eingerichtet ist und die Umfangsfläche zum Führen des Kolbens in der jeweiligen Zylinderbohrung entlang einer Bewegungsachse und mit einer Aufnahme für einen Kolbenring zum Abdichten des Kolbens gegenüber der jeweiligen Zylinderbohrung ausgestaltet ist und einen von der Oberseite ausgehenden Umfangskragen mit einer zwischen der Oberseite und der Aufnahme für den Kolbenring angeordneten Höhe aufweist.

Verbrennungsmotoren nach dem Dieselprinzip haben eine weitreichende Entwicklung durchlaufen. Dabei werden moderne Dieselmotoren mittlerweile mittels einer Hochdruckkraftstoff-Einspritzung und einer Aufladung mittels beispielsweise einem Kompressor oder einem Turbolader betrieben, sodass entsprechend hohe Verdichtungs- und Verbrennungstemperaturen erreicht werden und die Leistungsausbeute des jeweiligen Dieselmotors gegenüber dem Kraftstoffverbrauch stark gestiegen ist. Ebenso werden damit Emissionen reduziert. Allerdings kommen Dieselmotoren damit auch an technische Grenzen, beispielsweise bezüglich eines Wärmemanagements im Kurbeltrieb, insbesondere eines Kolbens. Während der Verbrennung entstehende Hitze kann dabei nicht vollständig oder nicht schnell genug abgeführt werden, sodass Kolben moderner Dieselmotoren insbesondere entsprechende Maßnahmen bezüglich thermischer Ausdehnung, wie beispielsweise eine Ovalität, aufweisen müssen und zudem häufig einen ausgeprägten sogenannten Feuersteg, also eine entsprechende Höhe eines eingezogenen Querschnitts oberhalb des oberen Kolbenrings in Richtung des Brennraums, aufweisen, um Verbrennungshitze auch seitlich in den Kolben einführen und damit insgesamt zuverlässig abführen zu können. Dies trifft insbesondere für Kolben mit einer herkömmlichen Anordnung mit einem sogenannten Kolbenbolzen zu.

Aufgabe der Erfindung ist es, den Stand der Technik zu verbessern.

Gelöst wird die Aufgabe durch einen Dieselmotor mit Hochdruck-Einspritzung und Aufladung und/oder einer Verdichtungstemperatur von mehr als 700 °C und/oder einer Verbrennungstemperatur von mehr als 1.200 °C, einem Zylinder oder mehreren Zylindern mit einer jeweiligen Zylinderbohrung, einer einem jeweiligen Zylinder zugeordneten Pleuelstange und einem in der jeweiligen Zylinderbohrung angeordneten Kolben mit einer Oberseite, einer Unterseite und einer Umfangsfläche mit einem Nenndurchmesser, wobei die Oberseite zum Aufnehmen von Druckkräften eines Gases innerhalb des jeweiligen Zylinder ausgestaltet ist, die Unterseite eine Pleuelstangenaufnahme mit einer in einer Zug- und einer Druckrichtung wirkenden Hinterschneidung aufweist, sodass die Pleuelstangenaufnahme zum formschlüssigen und um eine Schwenkachse schwenkbaren Aufnehmen einer zur Aufnahme korrespondierenden Aufdickung der jeweiligen Pleuelstange eingerichtet ist und die Umfangsfläche zum Führen des Kolbens in der jeweiligen Zylinderbohrung entlang einer Bewegungsachse und mit einer Aufnahme für einen Kolbenring zum Abdichten des Kolbens gegenüber der jeweiligen Zylinderbohrung ausgestaltet ist und einen von der Oberseite ausgehenden Umfangskragen mit einer zwischen der Oberseite und der Aufnahme für den Kolbenring angeordneten Höhe aufweist, wobei ein Durchmesser des Umfangskragens mehr als 98 % des Nenndurchmessers der Umfangsfläche beträgt.

Ein solcher Dieselmotor weist einen Kolben auf, welcher mit einem nahezu gleichgroßen oder gleichgroßen Umfangkragen in Bezug zum Nenndurchmesser der Umfangsfläche auskommt, da in der beschriebenen Ausführungsform kein ausgeprägter Feuersteg mehr notwendig ist, um das Thermalmanagement des Dieselmotors in erträglichen Grenzen zu halten.

In diesem Zusammenhang seien die folgenden Begriffe erläutert:

Ein "Dieselmotor" ist ein Verbrennungsmotor, insbesondere ein Hubkolben-Verbrennungsmotor, mit einer sogenannten Kompressionszündung. Dabei wird eingespritzter Kraftstoff, beispielsweise ein als Dieselkraftstoff bekanntes Mineralölprodukt, in eine Brennkammer innerhalb eines Zylinders eingespritzt, insbesondere wenn eine Verdichtungstemperatur durch eine Verdichtung eines Luftvolumens innerhalb des Zylinders mittels eines Kolbens schon stark erhöht ist. Dadurch kommt es zu einer Selbstentzündung des zumeist fein verstäubten Kraftstoffs innerhalb des Zylinders. In diesem Zusammenhang sei begrifflich auch der als sogenannter Diesottomotor bekannte Verbrennungsmotor, welcher nach einem Mischprinzip zwischen dem Dieselprinzip und dem Ottoprinzip mit externer Zündung arbeitet, genannt. Ein solcher Dieselmotor weist dabei eine "Hochdruck-Einspritzung" auf, mittels derer, beispielsweise mittels eines Common-Rail oder einer anderen Anordnung eingespritzter Kraftstoff mit einem zumeist sehr hohen Einspritzdruck von beispielsweise über 1.000 Bar in den Brennraum eingespritzt wird. Ebenso kann ein solcher Dieselmotor eine "Aufladung" aufweisen, wobei diese Aufladung mittels eines Kompressors oder eines Turboladers erreicht wird, welcher jeweils oder in Kombination miteinander Luft in den Zylinder presst, sodass ein höherer Füllgrad und damit eine höhere Leistungsausbeute erreicht werden kann.

In diesem Zusammenhang ist eine "Verdichtungstemperatur" jene Temperatur innerhalb des Zylinders, welche erreicht wird, wenn ein Kolben des Kurbeltriebes eines solchen Dieselmotors angesaugte Luft verdichtet und für den Verbrennungstakt vorbereitet. Üblicherweise wird ein solcher Verdichtungsvorgang direkt vor dem Verbrennungstakt durchgeführt. Demgegenüber ist eine "Verbrennungstemperatur" jene Temperatur, die sich bei der dann erfolgten Einspritzung von Kraftstoff und der daraus bedingten Verbrennung einstellt.

Eine "Zylinderbohrung" kann beispielsweise eine gegossene und/oder gebohrte und dann beispielsweise durch Honen weiter veredelte Bohrung innerhalb eines Motorblocks eines Verbrennungsmotors sein, mit der ein "Zylinder" geschaffen wird. Weiterhin kann eine solche Zylinderbohrung jedoch auch eine runde oder im Wesentlichen runde nicht abgeschlossene Kavität einer Dampfmaschine, eines Expansionsantriebs oder einer anderen Form von Kraftmaschine sein. Der Kolben schließt dabei die Zylinderbohrung zu einer letzten offenen Seite hin ab, sodass Druckkräfte innerhalb der Zylinderbohrung dann Kräfte auf den Kolben wirken lassen.

Eine "Pleuelstange" dient in einem sogenannten "Kurbeltreib" dazu, zwischen einer Kurbelwelle und dem sich hin- und herbewegenden Kolben innerhalb des Zylinders mechanisch eine Verbindung herzustellen. Dabei ist die Pleuelstange mit einem "Kopfbereich" am Kolben angeschlossen, wobei ein "Fußbereich" über einen "Mittelbereich" mit dem Kopfbereich verbunden ist und den Anschluss an einen exzentrischen Kurbelzapfen der Kurbelwelle sicherstellt. Dabei weist der Kopfbereich den Anschluss mit der Aufdickung auf und der Fußbereich einen zweiten Anschluss zum Aufnehmen der Kurbelwelle.

Ein "Kolben" ist ein bewegliches Bauteil, welches zusammen mit einem umgebenden Gehäuse, im Falle einer Kraftmaschine eines "Zylinders", einen abgeschlossenen Hohlraum bildet, wobei ein Volumen des Hohlraums sich durch eine Bewegung des Kolbens im Zylinder verändert. Ein solches Prinzip kann in unterschiedlichen Bauformen verwirklicht werden, im Fall der vorliegenden Erfindung ist insbesondere ein auf und ab bewegbarer Hubkolben innerhalb eines prismatisch ausgebildeten Zylinders bezeichnet.

Eine "Oberseite" eines solchen Kolbens ist beispielsweise das Kolbendach oder auch als Kolbenboden bezeichnete Bereich des Kolbens, welcher in einem Verbrennungsmotor beispielsweise dem Brennraum zugewandt ist. Diese Oberseite nimmt dann, am Beispiel des Verbrennungsmotors erläutert, die Druckkräfte durch das expandierende gezündete Gasgemisch auf und trägt damit die für den Betrieb des Kurbeltriebs notwendigen Kräfte an die Pleuelstange und damit an die Kurbelwelle.

Eine "Unterseite" ist die dem Pleuel oder der Pleuelstange zugewandte Seite des Kolbens, also insbesondere die Seite des Kolbens, welche die Pleuelstangenaufnahme aufweist.

Eine "Umfangsfläche" ist die Fläche des Kolbens, welche beispielsweise der Zylinderbohrung im Falle eines Verbrennungsmotors zugewandt ist. Die genannten beispielhaften Angaben beziehen sich auf die übliche Bauform eines zylinderförmigen Kolbens, welcher also ähnlich einer runden Scheibe ausgeführt ist, und der dazugehörigen im Wesentlichen runden Zylinderbohrung. Gleichfalls kann eine entsprechend andere Form von Kolben sowie andere Form von Zylinderbohrung, wenn technisch sinnvoll, auch realisiert sein. Die Umfangsfläche kann dabei auch typischerweise als Kolbenhemd bezeichnet sein.

Diese Umfangsfläche weist dabei einen sogenannten "Nenndurchmesser" auf, welcher beispielsweise den gewollten Durchmesser der Umfangsfläche des Kolbens bezeichnet.

Ein "Gas", welches Druckkräfte ausübt, kann hierbei sowohl ein einfaches komprimiertes Gas, wie beispielsweise Druckluft, oder ein durch Phasenübergang entstehendes Gas, wie beispielsweise Heißdampf, oder auch ein Gasgemisch aus beispielsweise Umgebungsluft und Benzin oder Diesel oder einem anderen Brennstoff sein, welcher durch Zündung, beispielsweise in einem Otto- oder Dieselmotor, Druckkräfte ausübt.

Dabei dient eine "Pleuelstangenaufnahme" an der Unterseite des Kolbens dazu, eine Pleuelstange zugfest und schwenkbeweglich aufzunehmen, sodass der Kolben gemeinsam mit der Pleuelstange in einem sogenannten Kurbeltrieb, also beispielsweise bei einer auf einer Kurbelwelle aufgesetzten Pleuelstange, eine kraftschlüssige Verbindung des Kolbens mit der Kurbelwelle derart hergestellt ist, dass der Kolben kraftschlüssig an der Pleuelstangenaufnahme mit der Pleuelstange verbunden ist.

Eine "Hinterschneidung" bezeichnet eine solche Ausgestaltung einer Aufnahme oder eines Teils einer Aufnahme, bei welcher ein Bauteil oder ein Bereich oder Teilbereich in Kraftrichtung formschlüssig ein Herausziehen verhindert oder formschlüssig eine Übertragung von Kräften ermöglicht. Eine solche Hinterschneidung kann dabei die durch einen Vorsprung gebildete Fläche sein, welche dann von einem hinter dieser Hinterschneidung eingehängten oder angesetzten Bauteil zur Übertragung von Kräften genutzt wird.

Eine "Schwenkachse" ist beispielsweise die Achse, um welche die Pleuelstange am Kolben drehbar oder schwenkbar aufgenommen ist. Diese Schwenkachse entspricht dabei beispielsweise der Achse des Kolbenbolzens im Stand der Technik.

Eine "Aufdickung" der Pleuelstange ist ein solcher Bereich, welcher einen größeren oder breiteren Querschnitt oder einen größeren oder breiteren Durchmesser aufweist als ein davor liegender Teil der Pleuelstange. Insbesondere kann eine solche Aufdickung dazu dienen, gemeinsam mit der Hinterschneidung, insbesondere mit den durch die Hinterschneidung gebildeten Flächen eine formschlüssige zug- oder druckfeste Verbindung auszubilden.

Eine "Bewegungsachse" beschreibt dabei eine Achse, entlang derer der Kolben bei beispielsweise einer Rotation einer Kurbelwelle bewegt wird. Insbesondere verläuft diese Bewegungsachse parallel zu einer Mittenachse einer Zylinderbohrung des Zylinders, wobei jeweils keine mathematisch exakte Achse, sondern eine entsprechende Richtung mit technisch bedingten Abweichungen bezeichnet ist.

Ein "Kolbenring" ist dabei ein in üblicherweise einer umlaufenden Ringnut des jeweiligen Kolbens eingelegter Ring, welcher als Dichtelement zwischen Kolben und Zylinderbohrung wirkt. Ein solcher Kolbenring ist mit unterschiedlichen Funktionen ausgestaltet, im Bezug zur Erfindung ist hierbei der üblicherweise an oberster Stelle in Richtung der Oberseite angeordnete Kompressionsring gemeint, welcher direkt in Kontakt mit dem Brennraum im Zylinder steht.

Dieser Kolbenring dient dabei einem "Abdichten" des Kolbens, also einem Verhindern des Austretens von insbesondere Verbrennungsgasen am Kolben vorbei in der Zylinderbohrung in Richtung eines Kurbeltriebs des Verbrennungsmotors, insbesondere des Dieselmotors.

Ein "Umfangskragen" ist dabei ein Teil der Umfangsfläche oder ein von der Umfangsfläche abgesetzter Teil der Umfangsfläche zwischen der Oberseite und einer Aufnahme, also beispielsweise einer Ringnut, für den Kolbenring. Dieser Umfangskragen ist dabei üblicherweise auch als "Feuersteg" bekannt. Der "Durchmesser" des Umfangskragens bemisst sich dabei beispielsweise durch einen mittleren Radius des Umfangskragens, also einen mit statistischen Methoden gemittelten Radius aller Punkte des Umfangskragens in Bezug beispielsweise zur Bewegungsachse. Demgegenüber kann auch der Nenndurchmesser der Umfangsfläche derart berechnet sein. Es kommt im Kern der Erfindung darauf an, dass dieser Umfangskragen, also der Feuersteg, im besten Falle gegenüber der Umfangsfläche keine über fertigungstechnisch bedingte Abweichungen hinausgehende Radiusdifferenz aufweist, also beispielsweise in einem Zug und einer Aufspannung gefertigt werden kann.

Um die Fertigung des Dieselmotors, insbesondere eines Kolbens für diesen Dieselmotor, weiter zu vereinfachen, beträgt der Durchmesser des Umfangskragens mehr als 99 %, mehr als 99,5 %, insbesondere mehr als 99,8 % des Nenndurchmessers der Umfangsfläche.

In einer Ausführungsform ist dabei der Durchmesser des Umfangskragens gleich dem Nenndurchmesser der Umfangsfläche.

In diesem Zusammenhang bezeichnet "gleich" nicht nur eine mathematische Gleichheit, sondern auch eine technisch bedingte Gleichheit, wobei beispielsweise bei einem Einspannen des Kolbens in eine Drehbank zum definierten Abtragen von Material zum Erzeugen der Umfangsfläche eine gleiche Einstellung eines Werkzeuges bezüglich des Radius gewählt wird, um die Umfangsfläche sowie auch den Umfangskragen zu fertigen. Damit wird die Fertigung des entsprechenden Dieselmotors, respektive des entsprechenden Kolbens, deutlich vereinfacht.

Um den Dieselmotor leistungsfähiger zu gestalten und das Thermalmanagement am Kolben weiter zu verbessern, beträgt die Höhe des Umfangskragens entlang der Bewegungsachse weniger als 5 %, weniger als 3 %, weniger als 2 %, insbesondere weniger als 1 %, einer Höhe des Kolbens.

Damit wird der Kolben an sich deutlich flacher gestaltet und die Oberseite rückt weiter an den Kolbenring heran, sodass in Verbindung mit der Ausführung der Pleuelstange mit einer Aufdickung zum Verbinden mit einer Hinterschneidung des Kolbens eine gute Wärmeabfuhr erreicht ist, ohne einen ausgeprägten Feuersteg zu benötigen. Dies hat insbesondere den Vorteil, auch in Kombination mit den anderen vorig genannten Ausgestaltungen, dass am Feuersteg keine oder nur noch wenig Verbrennungsrückstände abgelagert werden, sodass insbesondere bei einem Wechselbetrieb des Dieselmotors zwischen beispielsweise Stadtverkehr und Fernverkehr weniger Beschädigung des Dieselmotors durch herausgetragene Ablagerungen, mechanisches Reiben in der Zylinderbohrung oder ähnliche Effekte erzeugt wird.

Die "Höhe" des Kolbens sowie eine damit in Bezug gesetzte "Höhe des Umfangskragens" beschreibt dabei eine Ausdehnung des Kolbens respektive des Umfangskragens entlang der Bewegungsachse. Dabei ist die Höhe des Umfangskragens dadurch definiert, dass der Abstand zwischen beispielsweise einer oberen Umfangskante des Kolbens rund um die Oberseite bis zu einem obersten Kolbenring gemessen wird. Die Höhe des Kolbens beschreibt dabei insbesondere die Höhe zwischen Oberseite und Unterseite, wobei beispielsweise weitere Teile des Kolbens, wie beispielsweise ein Kolbenhemd, über die Unterseite herausstehen kann.

Ein solches "Kolbenhemd", welches eine tubusartige Verlängerung des Kolbens in Richtung der Unterseite, also in Richtung der Kurbelwelle, bezeichnet, ist dabei insbesondere besonders dünn ausgeführt, sodass ein Gewichtsvorteil entsteht und thermische Ausdehnung bestenfalls stark reduziert ist.

In einer Ausführungsform weist ein Radius der Umfangsfläche, ein Radius des Umfangskragens, ein Radius einer Nennkontur der Umfangsfläche und/oder ein Radius der Nennkontur des Umfangskragens eine Abweichung von einem mittleren Radius der Umfangsfläche, mittleren Radius des Umfangskragens, einem mittleren Radius der Nennkontur der Umfangsfläche und/oder einen mittleren Radius der Nennkontur des Umfangskragens von weniger als 1 %, weniger als 0,5 %, insbesondere weniger als 1 ‰, auf.

Damit ist eine besondere Rundheit des Kolbens möglich, sodass der Dieselmotor mittels besonders runder und damit nicht oval gefertigter Kolben einfach gestaltet werden kann. Im Gegensatz zu üblichen Dieselmotoren, bei welchen der Kolben eine Ovalität zum Begegnen von thermischen Ausdehnungen unterschiedliche Achsen aufweisen muss, kommt ein erfindungsgemäßer Dieselmotor damit mit sehr runden Kolben aus, welche einfach gefertigt werden können.

Um das thermische Ausdehnungsverhalten des Kolbens weiter zu verbessern, ist der Kolben derart geformt, dass eine durch die Bewegungsachse verlaufende, radial angeordnete, im Wesentlichen ebene erste Querschnittsfläche und eine durch die Bewegungsachse verlaufende radial angeordnete im Wesentlichen ebene zweite Querschnittsfläche eine voneinander weniger als 10 %, weniger als 7 %, weniger als 5 %, insbesondere weniger als 2 %, abweichende Größe aufweisen. Bezug ist hier entweder die kleinste Querschnittfläche des jeweiligen Vergleiches oder auch eine mittlere Querschnittsfläche, die aus einer beliebigen Anzahl von Querschnittflächen ermittelt ist.

Somit werden entsprechende Querschnittsflächen des Kolbens derart bemessen, dass ein thermisches Ausdehnungsverhalten in unterschiedlichen Ebenen identisch oder sehr ähnlich ist, sodass der Kolben über weite Temperaturbereiche im Dieselmotor einsetzbar ist.

Eine entsprechende "Querschnittsfläche" bezeichnet dabei eine im Wesentlichen ebene Fläche, welche sich bei einem gedanklichen Schneiden des Kolbens mit einem Schnittverlauf entlang der Bewegungsachse ergibt. Diese Querschnittsfläche wird dabei als Flächenmaß angegeben, wobei es im Kern der Erfindung darauf ankommt, dass eben diese Querschnittsfläche gleich oder ähnlich bezüglich einer weiteren, in einem Rotationswinkel um die Bewegungsachse gedrehten Querschnitt ist.

Um die thermischen Ausdehnungen weiter präziser beherrschen zu können, ist der Kolben derart geformt, dass eine durch die Bewegungsachse verlaufende, radial angeordnete im Wesentlichen ebene erste Querschnittsfläche und eine durch die Bewegungsachse verlaufende, radial angeordnete im Wesentlichen ebene zweite Querschnittsfläche eine voneinander weniger als 7 %, weniger als 5 % und/oder weniger als 2 % abweichende Größe aufweisen.

In diesem Zusammenhang sei darauf hingewiesen, dass eine erste Querschnittsfläche und eine zweite Querschnittsfläche jeweils beliebige Querschnittsflächen bezeichnen, also beispielsweise in einem Fall zwei Querschnittsflächen in unterschiedlichen Bezugsachsen, beispielsweise senkrecht aufeinanderstehend, gleich oder ähnlich ausgestaltet sind, sodass beispielsweise ein thermisches Verformungsverhalten des Kolbens in den zwei Hauptrichtungen beherrscht ist. Ebenso können die jeweiligen Querschnittsflächen in beliebigen Winkeln zueinander verlaufen, sodass insbesondere ein Vergleich jedweder Querschnittsflächen um einen Umfang des Kolbens herum den entsprechend genannten Kriterien Stand hält.

In einer Ausführungsform ist an der Umfangsfläche ein von der Oberseite bis zur Unterseite und/oder über die Unterseite hinaus verlaufendes Kolbenhemd angeordnet, wobei das Kolbenhemd insbesondere eine radiale Dicke von weniger als 10 %, weniger als 5 % und/oder weniger als 2 % eines Durchmessers des Kolbens aufweist.

Ein solches "Kolbenhemd", welches eine Tubus-artige Verlängerung des Kolbens in Richtung der Unterseite, also in Richtung der Kurbelwelle, bezeichnet, ist dabei insbesondere besonders dünnwandig ausgeführt, sodass ein Gewichtsvorteil entsteht und thermische Ausdehnung bestenfalls stark reduziert ist.

Um einen Ausgleich bezüglich der jeweiligen Querschnittsflächen gegenüber beispielsweise notwendigen Aufdickungen und/oder notwendigen Teilen des Kolbens, beispielsweise Teilen der Hinterschneidung, darstellen zu können, ist an der Oberseite und/oder an der Unterseite ein Ausgleichsvolumen und/oder mehrere Ausgleichsvolumina angeordnet, wobei mittels des Ausgleichsvolumens und/oder der Ausgleichsvolumina ein Ausgleich für an der jeweiligen Querschnittsfläche ausgenommene Volumenabschnitte des Kolbens geschaffen ist.

Folglich kann ein entsprechendes Ausgleichsvolumen oder können entsprechende Ausgleichsvolumina derart angeordnet werden, dass Material des Kolbens an einer Stelle, wo dies technisch nicht zwingend erforderlich ist, aufgetragen ist, sodass die Kriterien der Größe unterschiedlicher Querschnittsflächen zueinander erfüllt sind.

In einer Ausführungsform kann demgegenüber oder auch ergänzend an der Oberseite und/oder an der Unterseite ein Abzugsvolumen und/oder mehrere Abzugsvolumina ausgenommen sein, wobei mittels des Abzugsvolumens und/oder der Abzugsvolumina ein Ausgleich für an der jeweiligen Querschnittsfläche angeordnete Volumenabschnitte des Kolbens geschaffen ist.

Somit kann, auch im Zusammenspiel mit entsprechenden Ausgleichsvolumina, mit den Abzugsvolumina ein Ausgleich entsprechender Flächengrößen vorgenommen werden.

Ein "Ausgleichsvolumen" beschreibt dabei einen Volumenzuwachs, nämlich ein zusätzlich aufgebrachtes Material, wohingegen ein "Abzugsvolumen" ein entsprechend nicht vorhandenes oder ausgenommenes Material bezeichnet. Beispielsweise kann beim Gießen eines Kolbens bezüglich eines entsprechenden Abzugsvolumens ein zusätzliches Volumen im Formwerkzeug vorgesehen sein, wobei bezüglich eines Ausgleichsvolumens entsprechendes Volumen aus dem Formwerkzeug herausgenommen ist. Wird der Kolben beispielsweise mittels eines spanabhebenden Verfahrens hergestellt, so können entsprechende Ausgleichsvolumina oder auch Abzugsvolumina direkt beispielsweise in einem CNC-Fräsprogramm vorgesehen werden.

Um das Verformungsverhalten des Kolbens gleichmäßig beeinflussen zu können, sind mehrere Ausgleichsvolumina und/oder mehrere Abzugsvolumina symmetrisch zur Bewegungsachse angeordnet.

In einer Ausführungsform weist der Kopfbereich der Pleuelstange einen ersten Anschluss mit einer Aufdickung zum um die Schwenkachse drehbeweglichen Anschließen eines Kolbens an einer einen zur Aufdickung korrespondierenden Hinterschnitt aufweisenden Pleuelstangenaufnahme des Kolbens und der Fußbereich einen zweiten Anschluss zum Aufnehmen einer Kurbelwelle auf und der Kopfbereich ist über den Mittelbereich mit dem Fußbereich verbunden, wobei die Pleuelstange eine den zweiten Anschluss mit dem ersten Anschluss flüssigkeitsführend verbindende Schmiermittelführung aufweist, sodass ein am zweiten Anschluss im Bereich der Kurbelwelle in die Schmiermittelführung eingebrachtes Schmiermittel durch die Schmiermittelführung zum ersten Anschluss geführt ist und das Schmiermittel zum Schmieren und/oder Kühlen des ersten Anschlusses vorliegt.

Eine solche Anordnung stellt mit wenigen Veränderungen bekannter Pleuelstangen, nämlich dem Vorsehen einer Schmiermittelführung entlang der Pleuelstange, sicher, dass der erste Anschluss zwischen Pleuelstange und Kolben sicher geschmiert und/oder gekühlt ist.

Um die Pleuelstange besonders einfach auszugestalten, verläuft die Schmiermittelführung in Form eines Schmiermittelkanals, wobei der Schmiermittelkanal insbesondere entlang des Mittelbereiches verläuft. Ein solcher Schmiermittelkanal kann dabei beispielsweise eine entlang des Mittelbereichs der Pleuelstange verlaufende Bohrung sein, wobei hierdurch im Idealfall nur Material in einer neutralen Faser des gegen Biegung ausgelegten Mittelbereiches verläuft und daher keine oder nur eine nicht nennenswerte Schwächung der Pleuelstange insgesamt durch den Schmiermittelkanal erfolgt.

In einer Ausführungsform verläuft die Schmiermittelführung von einem dem zweiten Anschluss zugeordneten Kurbelwellenauge zu der Aufdickung, insbesondere von einer Innenfläche des Kurbelwellenauges zur Aufdickung.

Mit dieser Ausgestaltung der Erfindung kann beispielsweise ein ohnehin innerhalb einer hohlen Kurbelwelle vorhandene und insbesondere unter Druck stehende Ölmenge zum Schmieren von Lagerstellen der Kurbelwelle in einem Motorgehäuse dazu genutzt werden, in das jeweilige Kurbelwellenauge eingebracht zu werden. Dazu kann in dem Kurbelwellenauge oder in einer im Kurbelwellenauge eingelegten Lagerschale eine entsprechende Bohrung oder ein Loch vorhanden sein, sodass an einem zum Kurbelwellenauge korrespondierenden Kurbelwellenzapfen mit Überdruck austretendes Motoröl in die Schmiermittelführung eingeführt und zur Aufdickung verbracht werden kann, sodass letztlich mittels der unter Druck stehenden Menge Motoröl die Aufdickung und damit der erste Anschluss zwischen Pleuelstange und Kolben zuverlässig geschmiert und gekühlt wird.

Um die Pleuelstange besonders zuverlässig und einfach herstellen zu können, ist die Schmiermittelführung mittels Funkenerosion und/oder mittels Tiefbohren in die Pleuelstange eingebracht.

Ein solches "Funkerodieren", welches kurz auch als "Erodieren" beschrieben wird, kann zur hochpräzisen Materialbearbeitung genutzt werden. Dazu wird das zu bearbeitende, elektrisch leitende Werkstück in einem Dielektrikum aufgenommen und bearbeitet; ein ebenfalls elektrisch leitendes Werkzeug wird dabei in die Nähe des Werkstoffs gebracht und eine zwischen dem Werkzeug und dem Werkstück anliegende Spannungsdifferenz dazu genutzt, mittels lokaler Entladung zwischen Werkzeug und Werkstück Funken zu erzeugen und vorrangig vom Werkstück Material abzutragen.

Insbesondere wird dabei beim sogenannten Senk- oder Bohrerodieren mittels eines stabförmigen Werkzeuges eine kanalartige, erodierte, Bohrung erzeugt.

Demgegenüber kann ein "Tiefbohren" als Spezialbearbeitung eines Bohrens genutzt werden, wobei sich ein Tiefbohren dadurch auszeichnet, dass eine Bohrungstiefe um ein Vielfaches größer ist als der Durchmesser.

In einer Ausführungsform weist die Schmiermittelführung an der Aufdickung ein Schmiermittelreservoir auf, wobei das Schmiermittelreservoir insbesondere in eine Außenfläche der Aufdickung eingebracht und/oder der Pleuelstangenaufnahme zugeordnet ist.

Damit kann ein entsprechender Rückhalt an Schmiermittel, also eine zusätzlich zur Verfügung stehende Schmiermittelmenge im Bereich der Aufdickung vorgehalten werden und beispielsweise auch als hydraulisches Kissen zum Verhindern eines direkten Werkstückkontaktes zwischen einer Innenfläche der Hinterschneidung und der Außenfläche der Aufdickung genutzt werden.

Ein "Schmiermittelreservoir" kann dabei beispielsweise als Vertiefung in einer Oberfläche der Aufdickung vorgesehen sein.

Ebenso kann diesem Schmiermittelreservoir oder einem anderen Bereich der Aufdickung eine Ventileinrichtung zugeordnet sein. Diese Ventileinrichtung dient dabei zum Steuern eines am zweiten Anschluss im Bereich der Kurbelwelle in die Schmiermittelführung eingebrachten und durch die Schmiermittelführung zum ersten Anschluss geführten Schmiermittelflusses mittels eines Schwenkens der Aufdickung um die Schwenkachse.

Folglich kann mittels der Ventileinrichtung die Schmiermittelmenge jeweils abhängig von einer Winkelstellung des Schwenkens der Aufdickung um die Schwenkachse aktiv beeinflusst werden, sodass beispielsweise Schmieröl nur dann abfließen kann, wenn die Verbindung zwischen Kolben und Pleuelstange unbelastet oder nur wenig belastet ist.

Die Ausgestaltungen dieser Ventileinrichtung an der Pleuelstange kann analog zu der beschriebenen Ventileinrichtung an der Pleuelstange alternativ oder ergänzend auch als gleichwirkende Ventileinrichtung eines Kolbens an der Innenfläche der Hinterschneidung gemäß eines weiteren Aspektes der Erfindung ausgeführt werden, sodass eine entsprechende Vertiefung als Ventileinrichtung beispielsweise in diese Innenfläche des Kolbens eingebracht ist.

Im Weiteren wird die Erfindung anhand von Ausführungsbeispielen erläutert. Es zeigen
- Figur 1: eine schematische Darstellung einer Kurbeleinheit mit einem Kolben sowie einer Pleuelstange in einer isometrischen Ansicht,
- Figur 2a: den Kolben der Kurbeleinheit der Figur 1 in einer schematischen Seitenansicht,
- Figur 2b: den Kolben in einer schematischen Ansicht von unten,
- Figur 2c: den Kolben der Figur 2b in einer Schnittdarstellung A-A,
- Figur 2d: den Kolben in einer Unteransicht mit unterschiedlichen Schnittebenen,
- Figur 3a: die Pleuelstange der Figur 1 in einer schematischen Seitenansicht,
- Figur 3b: die Pleuelstange in einer isometrischen Darstellung,
- Figur 4: in einer Seitenansicht, teilweise geschnitten, ein Ausführungsbeispiel eines Kurbeltriebs mit einem erfindungsgemäßen Kolben und
- Figur 5: in einer perspektivischen Darstellung, teilweise geschnitten, ein Ausführungsbeispiel eines Hubkolben-Verbrennungsmotors mit einem erfindungsgemäßen Kolben.

Eine Kurbeleinheit 101 weist einen Kolben 201 sowie eine Pleuelstange 301 **auf.** Die Kurbeleinheit 101 ist Teil eines Dieselmotors (nicht dargestellt), wobei der entsprechende Dieselmotor beispielsweise vier, sechs oder auch acht dieser Kurbeleinheiten aufweisen kann, wobei die jeweiligen Kolben 201 entlang einer Bewegungsachse 281 innerhalb entsprechender Zylinder beweglich aufgenommen sind. Die Pleuelstange 301 ist dabei um eine Kurbelachse 185 auf jeweiligen Kurbelzapfen einer entsprechend der Zylinderanzahl ausgelegten Kurbelwelle 401 aufgenommen. Dabei ist der Dieselmotor beispielsweise als Reihen-Vierzylinder, Reihen-Sechszylinder oder V-Acht-Motor ausgebildet. Es handelt sich dabei jeweils um einen Dieselmotor mit Hochdruck-Einspritzung für Dieselkraftstoff und einer Turbo- und/oder Kompressor-Aufladung, wodurch hohe Verbrennungstemperaturen im jeweiligen Zylinder entstehen. Andere Bauformen sind selbstverständlich ebenso mittels der Kurbeleinheit 101 in entsprechender Anzahl darstellbar. Der Kolben 101 ist aus einer Aluminiumlegierung gebildet.

Die jeweilige Pleuelstange 301 ist aus Stahl geschmiedet und spanend nachbearbeitet sowie um eine Schwenkachse 183 gegenüber dem Kolben 201 schwenkbar angeordnet, sodass bei einer vollständigen Rotation der Kurbelwelle (nicht dargestellt) die Kurbelachse 185 auf einer Kreisbewegung geführt ist, der Kolben 201 mittels der Pleuelstange 301 im Zylinder auf und ab bewegt wird und damit eine vollständige Umdrehung der Kurbelwelle ohne mechanische Hindernisse vollführt wird. An einer Oberseite 203 des Kolbens 201 durch die Verbrennung von beispielsweise eingespritztem Diesel erzeugter Gasdruck treibt dabei den Kolben 201 an, sodass insgesamt der Motor nach dem Dieselprinzip betrieben wird. Das Zünden des eingespritzten Dieselkraftstoffs erfolgt dabei durch die Kompression von angesaugter Luft im Zylinder, die Verdichtungstemperatur liegt dabei bei über 700 °C, die daraus sich ergebende Verbrennungstemperatur bei über 1.200 °C. Entsprechend hoch sind die thermischen Einflüsse auf den Kolben 201.

Der Kolben 201 weist neben der in Richtung des Brennraums im Zylinder gerichteten Oberfläche 203 eine Umfangsfläche 205 sowie eine Unterseite 207 auf. Innerhalb der Oberseite ist konzentrisch zur Bewegungsachse 281 ein Brennraum 241 mit einer kegelartigen Kalotte 243 angeordnet, der den Brennraum des Zylinders im Kolben 201 erweitert.

Ein überwiegender Bestandteil der Umfangsfläche 205 formt ein Kolbenhemd, welches in Richtung der Unterseite 207 zylindrisch verläuft und dünnwandig ausgebildet ist. Von der Oberseite 203 ausgehend weist der Kolben 201 einen schmalen Umfangskragen 221 auf, welcher einen Abstand von der Oberseite 203 zu einer ersten Ringnut 223 bildet. Innerhalb dieser ersten Ringnut 223 ist ein Kolbenring zum Abdichten gegenüber dem Zylinder angeordnet. Weiter in Richtung der Unterseite 207 sind eine Ringnut 225 sowie eine Ringnut 227 angeordnet, wobei in der Ringnut 225 ein weiterer Kolbenring als Dichtring eingelegt ist, in der Ringnut 227 ein Kolbenring in der Funktion als Ölabstreifring (Kolbenringe jeweils nicht dargestellt). An der Ringnut 227 sind zusätzlich Bohrungen 229 angeordnet, welche ein Abfließen von Motoröl begünstigen.

Der Umfangskragen 221 ist bei Dieselmotoren nach dem Stand der Technik als sogenannter "Feuersteg" bekannt und bei diesen Motoren im Stand der Technik mit einem deutlich geringeren Durchmesser ausgeführt, als die Umfangsfläche eines Kolbens. Der Umfangskragen 221 hingegen weist einen Radius 282 auf, wobei dieser Radius 282 innerhalb technischer Toleranzen identisch zu einem Radius 284 der Umfangsfläche 205 ist. Der Kolben 201 kann damit bezüglich seiner zylindrischen Form in einer einzigen Aufspannung und mit einer einzigen Einstellung auf einer Drehbank gefertigt werden.

Der Umfangskragen 221 kann in dieser Form ausgeführt sein, da die übliche Funktion eines "Feuersteges" des Standes der Technik, nämlich eine zusätzliche Wärmeabfuhr über diesen Feuersteg durch einen dünneren Durchmesser und damit Zugang für die Verbrennungsgase beim Kolben 201 entfallen kann. Nähere Erläuterungen hierzu werden untenstehend aufgeführt.

An der Unterseite 207 weist der Kolben 201 eine Aufnahme 210 für die Pleuelstange 301 auf. Die Aufnahme 210 ist dabei im Wesentlichen durch eine Hinterschneidung 211 gebildet, welche eine konzentrisch um die Schwenkachse 183 angeordnete Innenfläche 213 aufweist und durch eine jeweilige Kante 217 begrenzt ist. Um die Hinterschneidung 211 entlang der Schwenkachse 183 zugänglich zu halten und ein Fertigen der Hinterschneidung 211 mit der Innenfläche 213 zu ermöglichen, weist das Kolbenhemd 219 zu beiden Seiten entlang der Schwenkachse 183 einen Ausschnitt 220 auf. Durch diesen Ausschnitt 220 kann sowohl die Pleuelstange 301 in den Kolben 201 eingeschoben werden, als auch während der vorigen Fertigung des Kolbens 201 ein entsprechendes Werkzeug zur Feinbearbeitung der Innenfläche 213 hindernisfrei eingeführt werden.

Von einer Unterseite des Kolbens 201 erkennbar (vergleiche auch Figur 2b) weist der Kolben 201 unterschiedliche Volumina auf. Neben den direkt technisch bedingten Volumina des Kolbens 201, nämlich dem Volumen zum Bilden der Aufnahme 210 mit der Hinterschneidung 211, dem Volumen für das Kolbenhemd 219 sowie entsprechenden Volumina zum Schaffen von weichen geometrischen Übergängen, weist der Kolben 201 eine jeweilige symmetrisch zur Bewegungsachse 281 angeordnete Aufdickungen 231, ebenfalls symmetrisch zur Bewegungsachse 281 angeordnete Taschen 233 sowie zusätzliche, symmetrisch zur Bewegungsachse 281 und in Richtung der Schwenkachse 183 angeordnete Aufdickungen 235 auf. Die entsprechenden Volumina der Aufdickungen 231, der Tasche 233 sowie der Aufdickungen 235 sind dabei so gewählt, dass beliebige Schnittflächen durch die Bewegungsachse 281, nämlich beispielsweise solche entlang einer Schnittebene 271, einer Schnitteben 273 oder einer Schnittebene 275 gebildete Schnittflächen (vergleiche auch Figur 2d), jeweils flächengleich mit einer Toleranz von beispielsweise 2 % in Bezug zu einer kleinsten Schnittfläche des jeweiligen Vergleiches sind. Mit dieser geometrischen Ausgestaltung ist sichergestellt, dass das thermische Ausdehnungsverhalten des Kolbens 201 in unterschiedlichen polaren Positionen um die Bewegungsachse 281 nahezu identisch oder sogar identisch ist. Dazu ist bei der Aufdickung 231 Material aufgetragen, bei der Tasche 233 Material abgezogen sowie bei der Aufdickung 235 Material aufgetragen. Somit werden beispielsweise technisch bedingte Volumina, wie für die Aufnahme 210, in den jeweiligen Schnittebenen entsprechend ausgeglichen. Ebenso dient beispielsweise eine jeweilige Aufdickung 235 dazu, zumindest teilweise das am Ausschnitt 220 fehlende Material im Kolbenhemd 219 zu entsprechenden Querschnittsflächen wiederum auszugleichen. Entsprechend andere Bauteile werden analog dazu durch Abzug oder Hinzufügen entsprechender Volumina des Materials des Kolbens 201 ausgeglichen.

Innerhalb der Innenfläche 213 der Hinterschneidung 211 sind entlang der Schwenkachse 183 zu beiden Seiten symmetrisch zur Bewegungsachse 281 Ringnuten 215 eingebracht, wobei diese Ringnuten aufgrund der Ausformung der Hinterschneidung 211 als Teil-Ringnuten 215 ausgebildet sind. Die jeweilige Ringnut 215 weist einen von einem Durchmesser 216 der Innenfläche 213 ausgehenden Querschnitt bis hin zu einem Durchmesser 218 auf.

Die Pleuelstange 301 weist einen Pleuelkopf 303, einen Mittelbereich 305 sowie einen Kurbelwellenanschluss 307 auf. Der Pleuelkopf ist als Aufdickung mit einer zylindrischen Außenfläche 311 ausgebildet. Die Außenfläche 311 entspricht dabei unter Berücksichtigung notwendiger Toleranzen dem Durchmesser 216 der Innenfläche 213 des Kolbens 201. Weiterhin sind an Endbereichen der Aufdickung in Richtung der Schwenkachse 183 Fasen 312 angeordnet. Somit kann der Pleuelkopf 303 entlang der Schwenkachse 183 in den Kolben 201 eingeschoben werden, sodass ein Schwenkgelenk mit Bewegungsfreiheit um die Schwenkachse 183 gebildet ist.

Der Mittelbereich 305 verbindet den Pleuelkopf 303 mit dem Kurbelwellenanschluss 307 und weist entlang seiner Ausdehnung zwischen dem Pleuelkopf 303 und dem Kurbelwellenanschluss 307 eine beidseitige Vertiefung 306 auf, sodass insgesamt ein biegesteifer Querschnitt des Mittelbereichs 305 gemäß eines Doppel-T-Trägers gebildet ist. Zusätzlich sind Stege 315 mit gegenüber dem Mittelbereich 305 gebildeten Ausnehmungen 316 derart angeordnet, dass der Mittelbereich 305 gegenüber dem Kurbelwellenanschluss 307 zusätzlich biegesteif und dennoch möglichst leicht verbunden ist.

Der Kurbelwellenanschluss 307 ist etwa zur Hälfte aus einem Teil der Pleuelstange 301 sowie einem sogenannten Deckel 308 gebildet, wobei zusammen das Kurbelwellenauge 309 gebildet ist, welches konzentrisch um die Kurbelachse 185 angeordnet ist. Um einen reibungsarmen, verschleißfesten und notlauffähigen Anschluss zur Kurbelwelle herzustellen, ist das Kurbelwellenauge 309 mit einer Lagerschale 321 versehen. Die Lagerschale ist verdrehsicher im Kurbelwellenauge 309 angeordnet, sodass die Position der Lagerschale 321 in Bezug zur Pleuelstange 301 rotationsfest ist.

Weiterhin weist die Pleuelstange 301 an der Außenfläche 311 des Pleuelstangenkopfes 303 eine Ventilnut 341 auf, welche mit einer Austrittsöffnung 343 verbunden ist. Die Austrittsöffnung 343 ist Teil eines Ölkanals 345, welcher zwischen der Austrittsöffnung 343 und einer innerhalb des Kurbelwellenauges 309 angeordneten Eintrittsöffnung 347 verläuft. Der Ölkanal 345 ist dabei in der neutralen Faser des Mittelbereichs 305 angeordnet, sodass durch den Ölkanal 345 eine möglichst geringe Schwächung des Mittelbereichs 305, insbesondere gegen Biegung, erfolgt.

Zum Montieren der Pleuelstange 301 mit dem Kolben 201 wird der Pleuelkopf 303 entlang der Schwenkachse 183 in die Hinterschneidung 211 eingeschoben. Innerhalb der Ringnut 215 ist jeweils ein elastischer Sicherungsring mit rundem Drahtquerschnitt eingelegt, und zwar so, dass ein Teil des Sicherungsrings (nicht dargestellt) in den Querschnitt der durch die Innenfläche 213 gebildeten Hinterschneidung 211 hineinreicht. Dieser Sicherungsring wird sodann mittels der Fase 312 am Pleuelkopf 303 in die Ringnut zurückgedrängt, wobei der Querschnitt des Sicherungsrings so gewählt ist, dass dieser vollständig zwischen dem Durchmesser 216 und dem Durchmesser 218 positioniert werden kann.

Die Fase 312 erleichtert damit das Einschieben des Pleuelkopfes 303 in den Kolben 201. Ist der Pleuelkopf 303 vollständig symmetrisch eingeschoben, so federt ein entsprechender Sicherungsring zurück in seine Ausgangsposition und sichert die Pleuelstange 301 am Pleuelkopf 303 gegen unbeabsichtigtes Herausnehmen entlang der Schwenkachse 183.

Die Funktion der Kurbeleinheit 101 bezüglich der Schmierung der Verbindung zwischen Pleuelkopf und Kolben 201 im Hinterschneidung 211 sei wie folgt erläutert:

Innerhalb der nicht dargestellten Kurbelwelle ist zum Schmieren entsprechender Lagerstellen der Kurbelwelle ein innerhalb der Kurbelwelle verlaufender Ölkanal mit entsprechenden Austrittsbohrungen an den Lagerstellen vorgesehen. Ebenso weist die Kurbelwelle an den Kurbelzapfen, welche die jeweilige Pleuelstange 301 um die Kurbelachse 185 aufnehmen, entsprechende Austrittsbohrungen für unter Druck stehendes Motoröl vorgesehen. Das Motoröl wird dann in einer umlaufenden Ringnut auf der Kurbelwelle vorgehalten und drängt durch die Eintrittsöffnung 347 in den Ölkanal 345 in zur Austrittsöffnung 343. Mit der Austrittsöffnung 343 sowie der Ventilnut 341 ist ein Ölreservoir geschaffen, in dem unter Druck stehendes Motoröl für die Schmierung der Hinterschneidung 311 zur Verfügung steht.

Weiterhin dient die Ventilnut 341 dem Steuern des Ölflusses abhängig von einer Stellung der Kurbelwelle und einer daraus folgenden Stellung der Pleuelstange 301 und des Kolbens 201. Ist der Kolben 201 an einem oberen Totpunkt oder an einem unteren Totpunkt angelangt, so steht die Pleuelstange 301 im Wesentlichen senkrecht innerhalb der Zylinderbohrung entlang der Bewegungsachse 281. In diesem Zustand ist die Ventilnut 341 vollständig von der Innenfläche 213 der Hinterschneidung 211 umgeben, sodass kein Öl durch die Ventilnut 341 austreten kann. In diesem Moment, beispielsweise wenn eine Zündung des Kraftstoffs im Zylinder erfolgt, ist damit eine sichere Schmierung und ein idealer Wärmeübergang zwischen Kolben 201 und Pleuelstange 301 sichergestellt. Ebenso verhindert das vorgehaltene Ölpolster im Ölreservoir zusätzlich einen direkten Materialkontakt.

Wird nun der Kolben 201 durch die Verbrennungsgase beschleunigt, so schwenkt die Kurbelwelle zunächst um circa 90°, die Pleuelstange 301 wird ausgelenkt. Die Ventilnut 341 ist so bemessen, dass nun ein Teil der Ventilnut 341 an einer Kante 217 der Hinterschneidung 211 freigegeben wird. In diesem Moment kann durch den Ölkanal 345 geführtes unter Druck stehendes Motoröl austreten und damit auch Wärme aus dem Bereich der Hinterschneidung 311 abtransportieren. In diesem Zustand ist die Verbindung zwischen Pleuelkopf 303 und Hinterschneidung 211 relativ gering belastet, sodass ein Austritt des Motoröls hier vorteilhaft genutzt werden kann, auch wenn dadurch weniger Öl zur Schmierung bereitsteht.

Erreicht die Kurbelwelle dann eine untere Totstellung (180°), so verschließt die Hinterschneidung 311 die Ventilnut 341, in diesem Moment können daher Massekräfte des Kolbens 201 wieder mit vollem Öldruck aufgenommen werden. Ebenso kommt es an dieser Stelle zu einer weiteren Wärmeübertragung in das Motoröl, bei einer Kurbelwellenstellung von 270° wird mittels des Öldrucks dann wieder Wärme aus der geöffneten und von der Kante 217 freigegebenen Ventilnut 341 abgeführt. Bis zu einer Kurbelwellenstellen von 360° (Vollwinkel, entspricht 0°) wiederholt sich dann ein Schließen der Ventilnut 341 mittels der Kante 217, sodass im oberen Totpunkt wieder voller Öldruck in der Verbindungsstelle und die Möglichkeit zur erneuten Wärmeabfuhr erreicht ist. Dieser Zyklus wiederholt sich selbstverständlich mit jeder Kurbelwellenumdrehung, sodass im Ergebnis eine ausreichende Schmierung der Bewegung um die Schwenkachse 183 sowie zusätzlich eine optimierte Wärmeabfuhr aus dem Kolben 201 ergibt.

Figur 4 zeigt in einer Seitenansicht, teilweise geschnitten, ein Ausführungsbeispiel eines erfindungsgemäßen Kurbeltriebs, wobei der Kurbeltrieb einen Kolben 201 gemäß einem der oben beschriebenen Ausführungsbeispiele sowie eine entsprechende Pleuelstange 301 - also eine Kurbeleinheit 101 - und eine Kurbelwelle 401 umfasst. Die Pleuelstange 301 ist mit der Kurbelwelle 401 in üblicher Weise gekoppelt. Der Kolben 201 ist in einer Zylinderanordnung 501 entlang einer Bewegungsachse 281 bewegbar.

Figur 5 zeigt in einer perspektivischen und teilweise geschnittenen Ansicht - in einem Ausschnitt - ein Ausführungsbeispiel eines Hubkolben-Verbrennungsmotors 601 in Form eines Dieselmotors mit einer Zylinderanordnung 501 mit vier Zylindern zur Bildung eines Reihen-Vierzylindermotors und mit Kolben 201 und Pleuelstangen 301 gemäß einem der obigen Ausführungsbeispiele. Dabei bildet jeweils ein Kolben 201 und eine Pleuelstange 301 eine Kurbeleinheit 101. Die Pleuelstange 301 ist mit einer Kurbelwelle 401 gekoppelt.

Bei den in den Figuren 4 und 5 gezeigten Ausführungsbeispielen ist das "Innenleben" des Kolbens 201 sowie der Pleuelstange 301 der Übersichtlichkeit halber nicht gezeigt.

In diesem Zusammenhang sei darauf hingewiesen, dass bei sämtlichen oben erläuterten Ausführungsbeispielen des Dieselmotors und des Kolbens 201 die geometrische Ausgestaltung des Kolbens 201 wie oben dargelegt zusätzlich die Wärmeabfuhr optimiert. Der zentrale Anschluss der Pleuelstange 301 in der Aufnahme 210 des Kolbens 201 ermöglicht eine gute Wärmeleitung, sodass damit auch der aus dem Stand der Technik bekannte "Feuersteg" entfallen kann. Zusammen mit der einfachen Geometrie und gleichmäßigen Rundheit des Kolbens 201 kann so ein einfach herzustellender und zudem sehr effizienter Dieselmotor bereitgestellt werden.

Im Ergebnis kann der Dieselmotor mit hohen Verbrennungstemperaturen und damit einer schadstoffarmen und effizienten Verbrennung betrieben werden, da mittels der Geometrie des Kolbens 201, der kompakten Bauform und zentralen Abfuhr von Wärme in die Pleuelstange 301 und mittels des gesteuerten Ölflusses des Motoröls ein gutes Wärmemanagement sichergestellt ist. Insgesamt weist die erfindungsgemäße Kombination aus Kolben 201 und Pleuelstange 301 damit ein sehr geringes Gewicht und damit reduzierte bewegte Massen auf. Es sei darauf hingewiesen, dass diese Art von Kolben 201 sowie Pleuelstange 301 zwar im vorliegenden Beispiel für einen Dieselmotor mit Hochdruck-Einspritzung und einer Aufladung dargestellt wurde, sich die entsprechende Anordnung aus Kolben 201 und Pleuelstange 301 allerdings auch für andere Hubkolben-Maschinen eignet, beispielsweise Ottomotoren, Kompressoren oder Diesottomotoren.

### Bezugszeichenliste

- 101: Kurbeleinheit
- 183: Schwenkachse
- 185: Kurbelachse
- 201: Kolben
- 203: Oberseite
- 205: Umfangsfläche
- 207: Unterseite
- 210: Aufnahme
- 211: Hinterschneidung
- 213: Innenfläche
- 215: Ringnut
- 216: Durchmesser
- 217: Kante
- 218: Durchmesser
- 219: Kolbenhemd
- 220: Ausschnitt
- 221: Umfangskragen
- 223: Ringnut
- 225: Ringnut
- 227: Ringnut
- 229: Bohrung
- 231: Aufdickung
- 233: Tasche
- 235: Aufdickung
- 241: Brennraum
- 243: Kalotte
- 261: Breite
- 271: Schnittebene
- 273: Schnittebene
- 275: Schnittebene
- 281: Bewegungsachse
- 282: Radius
- 284: Radius
- 301: Pleuelstange
- 303: Pleuelkopf
- 305: Mittelbereich
- 306: Vertiefung
- 307: Kurbelwellenanschluss
- 308: Deckel
- 309: Kurbelwellenauge
- 311: Außenfläche
- 312: Fase
- 315: Steg
- 316: Ausnehmung
- 321: Lagerschale
- 341: Ventilnut
- 343: Austrittsöffnung
- 345: Ölkanal
- 347: Eintrittsöffnung
- 401: Kurbelwelle
- 501: Zylinderanordnung
- 601: Hubkolben-Verbrennungsmotor

## Patentansprüche

1. Dieselmotor mit
Hochdruck-Einspritzung und Aufladung und/oder einer Verdichtungstemperatur von mehr als 700°C und/oder einer Verbrennungstemperatur von mehr als 1200°C,
einem Zylinder oder mehreren Zylindern mit einer jeweiligen Zylinderbohrung,
einer einem jeweiligen Zylinder zugeordneten Pleuelstange (301), wobei die Pleuelstange (301) einen Kopfbereich, einen Fußbereich und einen Mittelbereich (305) aufweist, wobei der Kopfbereich über den Mittelbereich (305) mit dem Fußbereich verbunden ist, und
einem in der jeweiligen Zylinderbohrung angeordneten Kolben (201) mit einer Oberseite (203), einer Unterseite (207) und einer Umfangsfläche (205) mit einem Nenndurchmesser (284),
wobei die Oberseite (203) zum Aufnehmen von Druckkräften eines Gases innerhalb des jeweiligen Zylinders ausgestaltet ist,
**dadurch gekennzeichnet, dass** die Unterseite (207) eine Pleuelstangenaufnahme (210) mit einer in einer Zug- und einer Druckrichtung wirkenden Hinterschneidung (211) aufweist, sodass die Pleuelstangenaufnahme (210) zum formschlüssigen und um eine Schwenkachse (183) schwenkbaren Aufnehmen einer zur Hinterschneidung (211) der Pleuelstangenaufnahme (210) korrespondierenden Aufdickung (303) im Kopfbereich der jeweiligen Pleuelstange (301) eingerichtet ist,
die Umfangsfläche (205) zum Führen des Kolbens (201) in der jeweiligen Zylinderbohrung entlang einer Bewegungsachse (281) und mit einer Aufnahme (223) für einen Kolbenring zum Abdichten des Kolbens (201) gegenüber der jeweiligen Zylinderbohrung ausgestaltet ist und einen von der Oberseite (203) ausgehenden Umfangskragen (221) mit einer zwischen der Oberseite (203) und der Aufnahme (223) für den Kolbenring angeordneten Höhe aufweist, und
wobei ein Durchmesser (282) des Umfangskragens (221) mehr als 98% des Nenndurchmessers (284) der Umfangsfläche (205) beträgt.

2. Dieselmotor gemäß Anspruch 1, **dadurch gekennzeichnet, dass** der Durchmesser (282) des Umfangskragens (221) mehr als 99%, mehr als 99,5%, insbesondere mehr als 99,8% des Nenndurchmessers (284) der Umfangsfläche (205) beträgt.

3. Dieselmotor gemäß Anspruch 1 oder 2, **dadurch gekennzeichnet, dass** der Durchmesser (282) des Umfangskragens (221) gleich dem Nenndurchmesser (284) der Umfangfläche (205) ist.

4. Dieselmotor gemäß einem der vorherigen Ansprüche, **dadurch gekennzeichnet, dass** die Höhe des Umfangskragens (221) entlang der Bewegungsachse (281) weniger als 5%, weniger als 3%, weniger als 2%, insbesondere weniger als 1% einer Höhe des Kolbens (201) beträgt.

5. Dieselmotor gemäß einem der vorherigen Ansprüche, **dadurch gekennzeichnet, dass** ein Radius der Umfangsfläche (205), ein Radius des Umfangskragens (221), ein Radius einer Nennkontur der Umfangsfläche (205) und/oder ein Radius der Nennkontur des Umfangskragens (221) eine Abweichung von einem mittleren Radius der Umfangsfläche (205), einem mittleren Radius des Umfangskragens (221), einem mittleren Radius der Nennkontur der Umfangsfläche (205) und/oder einem mittleren Radius der Nennkontur des Umfangskragens (221) von weniger als 1%, weniger als 0,5%, insbesondere weniger als 1‰ aufweist oder aufweisen.

6. Dieselmotor gemäß einem der vorherigen Ansprüche, **dadurch gekennzeichnet, dass** der Kolben (201) derart geformt ist, dass eine durch die Bewegungsachse (281) verlaufende, radial angeordnete im Wesentlichen ebene erste Querschnittsfläche (271) und eine durch die Bewegungsachse verlaufende radial angeordnete im Wesentlichen ebene zweite Querschnittsfläche (273, 275) eine voneinander weniger als 10%, weniger als 7%, weniger als 5% insbesondere weniger als 2% abweichende Größe aufweisen.

7. Dieselmotor gemäß Anspruch 6, **dadurch gekennzeichnet, dass** an der Oberseite (203) und/oder an der Unterseite (207) ein Ausgleichsvolumen (231, 235) und/oder mehrere Ausgleichsvolumina (231, 235) angeordnet sind, wobei mittels des Ausgleichsvolumens (231, 235) und/oder mittels der Ausgleichsvolumina (231, 235) ein Ausgleich für an der jeweiligen Querschnittsfläche (271, 273, 275) ausgenommene Volumenabschnitte des Kolbens (201) geschaffen ist.

8. Dieselmotor gemäß Anspruch 6 oder 7, **dadurch gekennzeichnet, dass** an der Oberseite (203) und/oder an der Unterseite (207) ein Abzugsvolumen (233) und/oder mehrere Abzugsvolumina (233) ausgenommen sind, wobei mittels des Abzugsvolumens (233) und/oder mittels der Abzugsvolumina (233) ein Ausgleich für an der jeweiligen Querschnittsfläche (271, 273, 275) angeordnete Volumenabschnitte des Kolbens (201) geschaffen ist.

9. Dieselmotor gemäß einem der vorherigen Ansprüche, **dadurch gekennzeichnet, dass** die zur Hinterschneidung (211) der Pleuelstangenaufnahme (210) korrespondierende Aufdickung (303) einen ersten Anschluss (303) zum um die Schwenkachse (183) drehbeweglichen Anschließen des Kolbens (201) aufweist, die Pleuelstange (301) einen zweiten Anschluss (307) zum Aufnehmen einer Kurbelwelle aufweist, und der Mittelbereich (305) den ersten Anschluss (303) und/oder die Aufdickung (303) mit dem zweiten Anschluss (307) verbindet, wobei die Pleuelstange (301) eine den zweiten Anschluss (307) mit dem ersten Anschluss (303) flüssigkeitsführend verbindende Schmiermittelführung (343, 345, 347) aufweist, sodass ein am zweiten Anschluss (307) im Bereich der Kurbelwelle in die Schmiermittelführung (343, 345, 347) eingebrachtes Schmiermittel durch die Schmiermittelführung (343, 345, 347) zum ersten Anschluss (303) geführt ist und das Schmiermittel zum Schmieren und/oder Kühlen des ersten Anschlusses (303) vorliegt, wobei die Schmiermittelführung (343, 345, 347) insbesondere einen Schmiermittelkanal (345) aufweist, wobei der Schmiermittelkanal (345) insbesondere entlang eines des Mittelbereiches (305) verläuft.

10. Dieselmotor gemäß Anspruch 9, **dadurch gekennzeichnet, dass** die Pleuelstangenaufnahme (210) eine Steuereinrichtung zum Steuern eines am zweiten Anschluss (307) im Bereich der Kurbelwelle in die Schmiermittelführung (343, 345, 347) eingebrachten und durch die Schmiermittelführung (343, 345, 347) zum ersten Anschluss (303) geführte Schmiermittelflusses aufweist, wobei insbesondere die Steuereinrichtung eine in eine Innenfläche (213) der Hinterschneidung (211) eingebrachte Steuertasche oder mehrere in eine Innenfläche (213) der Hinterschneidung (211) eingebrachte Steuertaschen aufweist, sodass insbesondere im Bereich eines oberen Totpunktes und/oder im Bereich eines unteren Totpunktes des Kolbens (201) in der Zylinderbohrung und/oder einer im Wesentlichen geradlinigen Anordnung der Pleuelstange (301) in Bezug zu einer Bewegungsachse (281) des Kolbens in der Zylinderbohrung der Schmiermittelfluss begrenzt oder verhindert ist.

## Claims

1. Diesel engine comprising
a high-pressure injection and a supercharging and/or a compression temperature of more than 700°C and/or a combustion temperature of more than 1200°C,
a cylinder or a plurality of cylinders, each having a respective cylinder bore,
a connecting rod (301) associated with a respective cylinder, wherein the connecting rod (301) has a head region, a foot region and a middle region (305), wherein the head region is connected to the foot region via the middle region (305), and
a piston (201) arranged in the respective cylinder bore, having an upper side (203), an underside (207) and a circumferential surface (205) having a nominal diameter (284), wherein the upper side (203) is configured for receiving pressure forces of a gas within the respective cylinder,
**characterized in that** the underside (207) has a connecting-rod receptacle (210) which has an undercut (211) acting in a tensile and in a compressive direction, such that the connecting rod receptacle (210) is configured to receive, in a form-fitting manner and pivotable about a pivot axis (183), a thickened portion (303) in the head region of the respective connecting rod (301) that corresponds to the undercut (211) of the connecting-rod receptacle (210),
the circumferential surface (205) is configured for guiding the piston (201) in the respective cylinder bore along an axis of movement (281) and is configured with a receptacle (223) for a piston ring for sealing the piston (201) with respect to the respective cylinder bore, and has a circumferential collar (221) extending from the upper side (203) and having a height arranged between the upper side (203) and the receptacle (223) for the piston ring, and
wherein a diameter (282) of the circumferential collar (221) is more than 98% of the nominal diameter (284) of the circumferential surface (205).

2. Diesel engine according to claim 1, **characterized in that** the diameter (282) of the circumferential collar (221) is more than 99%, more than 99.5%, in particular more than 99.8%, of the nominal diameter (284) of the circumferential surface (205).

3. Diesel engine according to claim 1 or 2, **characterized in that** the diameter (282) of the circumferential collar (221) is equal to the nominal diameter (284) of the circumferential surface (205).

4. Diesel engine according to one of the preceding claims, **characterized in that** the height of the circumferential collar (221) along the axis of movement (281) is less than 5%, less than 3%, less than 2%, in particular less than 1%, of a height of the piston (201).

5. Diesel engine according to one of the preceding claims, **characterized in that** a radius of the circumferential surface (205), a radius of the circumferential collar (221), a radius of a nominal contour of the circumferential surface (205) and/or a radius of the nominal contour of the circumferential collar (221) has or have a deviation from a mean radius of the circumferential surface (205), a mean radius of the circumferential collar (221), a mean radius of the nominal contour of the circumferential surface (205) and/or a mean radius of the nominal contour of the circumferential collar (221) of less than 1%, less than 0.5%, in particular less than 1‰.

6. Diesel engine according to one of the preceding claims, **characterized in that** the piston (201) is shaped such that a first substantially planar cross-sectional area (271), arranged radially and extending through the axis of movement (281), and a second substantially planar cross-sectional area (273, 275), arranged radially and extending through the axis of movement, have sizes differing from one another by less than 10%, less than 7%, less than 5%, in particular less than 2%.

7. Diesel engine according to claim 6, **characterized in that** on the upper side (203) and/or on the underside (207) a compensation volume (231, 235) and/or a plurality of compensation volumes (231, 235) are arranged, wherein by means of the compensation volume (231, 235) and/or by means of the compensation volumes (231, 235), compensation is created for volume portions of the piston (201) removed at the respective cross-sectional area (271, 273, 275).

8. Diesel engine according to claim 6 or 7, **characterized in that** on the upper side (203) and/or on the underside (207) a deduction volume (233) and/or a plurality of deduction volumes (233) are recessed, wherein by means of the deduction volume (233) and/or by means of the deduction volumes (233), compensation is created for volume portions of the piston (201) arranged at the respective cross-sectional area (271, 273, 275).

9. Diesel engine according to one of the preceding claims, **characterized in that** the thickening (303) corresponding to the undercut (211) of the connecting-rod receptacle (210) has a first connection (303) for rotatably connecting the piston (201) about the pivot axis (183),
the connecting rod (301) has a second connection (307) for receiving a crankshaft, and the middle region (305) connects the first connection (303) and/or the thickening (303) to the second connection (307),
wherein the connecting rod (301) has a lubricant guide (343, 345, 347) fluid-conductingly connecting the second connection (307) to the first connection (303), such that lubricant introduced into the lubricant guide (343, 345, 347) at the second connection (307) in the region of the crankshaft is guided through the lubricant guide (343, 345, 347) to the first connection (303), and the lubricant is present for lubricating and/or cooling the first connection (303),
wherein the lubricant guide (343, 345, 347) in particular has a lubricant channel (345), wherein the lubricant channel (345) in particular extends along the middle region (305).

10. Diesel engine according to claim 9, **characterized in that** the connecting-rod receptacle (210) has a control device for controlling a lubricant flow introduced into the lubricant guide (343, 345, 347) at the second connection (307) in the region of the crankshaft and guided through the lubricant guide (343, 345, 347) to the first connection (303),
wherein in particular the control device has a control pocket introduced into an inner surface (213) of the undercut (211), or a plurality of control pockets introduced into an inner surface (213) of the undercut (211), such that in particular in the region of a top dead center and/or in the region of a bottom dead center of the piston (201) in the cylinder bore and/or of a substantially rectilinear arrangement of the connecting rod (301) with respect to an axis of movement (281) of the piston in the cylinder bore, the lubricant flow is limited or prevented.

## Revendications

1. Moteur diesel, comprenant
une injection haute pression et une suralimentation et/ou une température de compression supérieure à 700 °C et/ou une température de combustion supérieure à 1200 °C,
un cylindre ou plusieurs cylindres doté(s) d'un alésage de cylindre respectif,
une bielle (301) associée à un cylindre respectif, la bielle (301) présentant une zone de tête, une zone de pied et une zone centrale (305), dans lequel la zone de tête est reliée à la zone de pied par l'intermédiaire de la zone centrale (305), et
un piston (201) disposé dans l'alésage de cylindre respectif, doté d'une face supérieure (203), d'une face inférieure (207) et d'une face périphérique (205) ayant un diamètre nominal (284),
dans lequel la face supérieure (203) est configurée pour absorber des forces d'expansion d'un gaz à l'intérieur du cylindre respectif,
**caractérisé en ce que** la face inférieure (207) présente un logement de bielle (210) doté d'une contre-dépouille (211) agissant dans une direction de traction et une direction de compression de sorte que le logement de bielle (210) est agencé dans la zone de tête de la bielle (301) respective pour recevoir par complémentarité de forme et par pivotement autour d'un axe de pivotement (183) une surépaisseur (303) correspondant à la contre-dépouille (211) du logement de bielle (210),
la face périphérique (205) est configurée pour guider le piston (201) dans l'alésage de cylindre respectif le long d'un axe de déplacement (281) et avec un logement (223) pour un segment de piston pour rendre le piston (201) étanche par rapport à l'alésage de cylindre respectif, et présente une collerette périphérique (221) partant de la face supérieure (203) d'une hauteur située entre la face supérieure (203) et le logement (223) pour le segment de piston, et
dans lequel un diamètre (282) de la collerette périphérique (221) correspond à plus de 98 % du diamètre nominal (284) de la face périphérique (205).

2. Moteur diesel selon la revendication 1, **caractérisé en ce que** le diamètre (282) de la collerette périphérique (221) correspond à plus de 99 %, plus de 99,5 %, en particulier plus de 99,8 % du diamètre nominal (284) de la face périphérique (205).

3. Moteur diesel selon la revendication 1 ou 2, **caractérisé en ce que** le diamètre (282) de la collerette périphérique (221) est égal au diamètre nominal (284) de la face périphérique (205).

4. Moteur diesel selon l'une quelconque des revendications précédentes, **caractérisé en ce que** la hauteur de la collerette périphérique (221) le long de l'axe de déplacement (281) correspond à moins de 5 %, moins de 3 %, moins de 2 %, en particulier moins de 1 % d'une hauteur du piston (201).

5. Moteur diesel selon l'une quelconque des revendications précédentes, **caractérisé en ce qu'**un rayon de la face périphérique (205), un rayon de la collerette périphérique (221), un rayon d'un contour nominal de la face périphérique (205) et/ou un rayon du contour nominal de la collerette périphérique (221) présente(nt) un écart par rapport à un rayon moyen de la face périphérique (205), un rayon moyen de la collerette périphérique (221), un rayon moyen du contour nominal de la face périphérique (205) et/ou d'un rayon moyen du contour nominal de la collerette périphérique (221) de moins de 1 %, moins de 0,5 %, en particulier moins de 0,1 %.

6. Moteur diesel selon l'une quelconque des revendications précédentes, **caractérisé en ce que** le piston (201) est façonné de telle sorte qu'une première superficie de la section (211) s'étendant à travers l'axe de déplacement (281), disposée radialement et substantiellement plane, et une deuxième superficie de la section (273, 275) s'étendant à travers l'axe de déplacement, disposée radialement et substantiellement plane, présentent une dimension différente l'une de l'autre de moins de 10 %, moins de 7 %, moins de 5 %, en particulier moins de 2 %.

7. Moteur diesel selon la revendication 6, **caractérisé en ce que** sur la face supérieure (203) et/ou sur la face inférieure (207), un volume de compensation (231, 235) et/ou plusieurs volumes de compensation (231, 235) sont disposés, dans lequel une compensation de sections de volume enlevées sur la superficie de la section (271, 273, 275) respective du piston (201) est créée au moyen du volume de compensation (231, 235) et/ou au moyen des volumes de compensation (231, 235).

8. Moteur diesel selon la revendication 6 ou 7, **caractérisé en ce que** sur la face supérieure (203) et/ou sur la face inférieure (207), un volume d'extraction (233) et/ou plusieurs volumes d'extraction (233) est/sont enlevé(s), dans lequel une compensation pour des sections de volume du piston, disposées sur la superficie de la section (271, 273, 275) respective, est créée au moyen du volume d'extraction (233) et/ou au moyen des volumes d'extraction (233).

9. Moteur diesel selon l'une quelconque des revendications précédentes, **caractérisé en ce que** la surépaisseur (303) correspondant à la contre-dépouille (211) du logement de bielle (210) présente un premier raccord (303) pour raccorder le piston (201) de manière mobile en rotation autour de l'axe de pivotement (183), la bielle (301) présente un deuxième raccord (307) pour recevoir un vilebrequin, et la zone centrale (305) relie le premier raccord (303) et/ou la surépaisseur (303) au deuxième raccord (307), dans lequel la bielle (301) présente une conduite de lubrifiant (343, 345, 347) reliant le deuxième raccord (307) au premier raccord (303) en conduisant un liquide de sorte qu'un lubrifiant, introduit dans la conduite de lubrifiant (343, 345, 347) au niveau du deuxième raccord (307) dans la zone du vilebrequin, est conduit à travers la conduite de lubrifiant (343, 345, 347) jusqu'au premier raccord (303), et le lubrifiant est présent pour lubrifier et/ou refroidir le premier raccord (303), dans lequel la conduite de lubrifiant (343, 345, 347) présente en particulier un canal de lubrifiant (345), le canal de lubrifiant (345) s'étendant en particulier le long d'une des zones centrales (305).

10. Moteur diesel selon la revendication 9, **caractérisé en ce que** le logement de bielle (210) présente un dispositif de commande pour commander un flux de lubrifiant introduit dans la conduite de lubrifiant (343, 345, 347) au niveau du deuxième raccord (307) dans la zone du vilebrequin et conduit à travers la conduite de lubrifiant (343, 345, 347) jusqu'au premier raccord (303), dans lequel en particulier le dispositif de commande présente un boîtier de commande inséré dans une face intérieure (213) de la contre-dépouille (211) ou plusieurs boîtiers de commande insérés dans une face intérieure (213) de la contre-dépouille (211) de sorte que le flux de lubrifiant est limité ou empêché en particulier dans la zone d'un point mort supérieur et/ou dans la zone d'un point mort inférieur du piston (201) dans l'alésage de cylindre et/ou d'un agencement substantiellement rectiligne de la bielle (301) par rapport à un axe de déplacement (281) du piston dans l'alésage de cylindre.
